# EUROPÄISCHE PATENTSCHRIFT

(11) **EP 0 202 638 B1**
(45) Veröffentlichungstag und Bekanntmachung des Hinweises auf die Patenterteilung: **21.09.1988**
(21) Anmeldenummer: 86106764.3
(22) Anmeldetag: 17.05.1986
(51) Int. Cl.: C11D 1/825, C11D 3/20

(54) **Flüssiges Reinigungskonzentrat für stark alkalische Reinigungsformulierungen**
Liquid cleaning concentrate for strongly alkaline cleaning formulations
Concentré liquide de nettoyage pour des compositions de nettoyage fortement alcalines

(30) Priorität: 24.05.1985 DE 3518672
(43) Veröffentlichungstag der Anmeldung: 26.11.1986
(73) Patentinhaber: BASF Aktiengesellschaft, 67063 Ludwigshafen (DE)
(72) Erfinder: Stoeckigt, Dieter, D-6700 Ludwigshafen (DE); Wolff, Erwin, D-6710 Frankenthal (DE)

(56) Entgegenhaltungen:
- DE-A- 2 754 831
- FR-A- 2 411 027
- US-A- 4 240 921

## Beschreibung

Die Erfindung betrifft ein flüssiges Reinigungskonzentrat mit einem nichtionischen Tensid und einer Kombination von drei Lösungsvermittlern für stark alkalische Reinigungsformulierungen.

Es ist bekannt, daß nichtionische Tenside sich nicht ohne weiteres in wäßrige, stark alkalische Formulierungen einarbeiten lassen. Sie bilden leicht eine von der wäßrigen getrennte Phase und es bedarf daher eines Lösungsvermittlers.

Aus der DE-OS-27 54 831 ist die Verwendung von En-Addukten des Maleinsäureanhydrids an ungesättigte Fettsäuren mit 12 bis 24 C-Atomen oder deren Triglyceride als Lösungsvermittler für nichtionische Tenside im Verhältnis 1 : 1 bis 10 : 1 bekannt. Die Verwendung von Monocarbonsäuren mit 6 bis 11 C-Atomen, wie Ethylhexan- oder Isononansäure, als Lösungsvermittler für nichtionische Tenside in stark alkalischen wäßrigen Lösungen im Verhältnis 1 : 1 bis 10 : 1 wird in der DE-OS 27 54 359 beschrieben. Nachteilig daran ist, daß mit diesen Lösungsvermittlern nur begrenzte Mengen an nichtionischem Tensid und Alkali eingearbeitet werden können. Beispielsweise bei 3 Gew.-% nichtionischem Tensid können höchstens etwa 20 Gew.-% Natriumhydroxid, bei 5 Gew.-% höchstens 10 Gew.-% Natriumhydroxid, eingearbeitet werden.

In der US-PS 4 240 921 wird als alkalisches Waschmittelkonzentrat für die Flaschenwäsche ein wäßriges Konzentrat, enthaltend 10 bis 35 Gew.-% Alkalimetallhydroxid, und 10 bis 50 Gew.-% einer Mischung eines Polvoxypropylen-Polyoxyethylen-Kondensats, eines veretherten ethoxylierten Alkohols und eines Alkylglukosids, beschrieben.

Nachteilig daran ist, daß diese Zubereitungen bei der praktischen Anwendung zu stark schäumen, insbesondere hervorgerufen durch das Alkylglukosid, das sowohl als Tensid als auch als Lösungsvermittler verwendet wird. Bei hohen Alkaligehalten von über 22,5 Gew.-% Natriumhydroxid treten Phasentrennungen auf. Eine solche Formulierung führt bei industriellen Waschprozessen zu Schwierigkeiten. Darüber hinaus sind die in der genannten US-PS verwendeten Tenside nicht genügend biologisch abbaubar.

Aus dem Stand der Technik geht hervor, daß die gefundenen Lösungen bisher nicht optimal sind.

Aufgabe der Erfindung ist es, eine stark fettemulgierende, schaumarme und biologisch abbaubare Zubereitung, insbesondere für den gewerblichen Bereich, wie Molkereien und Brauereien, zur Verfügung stellen zu können, die bei der Anwendung in Gegenwart von starkem Alkali, d.h. bis zu 50 Gew.-%, klare Lösungen ergibt.

Die Lösung der Aufgabe besteht in einem konzentrierten Gemisch in Form einer wäßrigen Lösung eines nichtionischen Tensids und einer Kombination von drei Lösungsvermittlern, die bei der praktischen Anwendung ohne Schwierigkeiten mit Wasser und starkem Alkali versetzt werden kann.

Gegenstand der Erfindung ist ein flüssiges, wäßriges Reinigungskonzentrat für stark alkalische Reinigungsformulierungen, dadurch gekennzeichnet, daß es aus
a) 10 bis 25 Gew.-% eines Fettalkohols mit 8 bis 18 C-Atomen, der alkoxyliert ist mit 1 bis 12 Ethylenoxideinheiten und zusätzlich 1 bis 6 Propylenoxid- oder 1 bis 3 Butylenoxideinheiten und dessen endständige OH-Gruppe gegebenenfalls durch einen Alkylrest mit 1 bis 5 C-Atomen oder einem Allyl verethert ist,
b) 35 bis 50 Gew.-% eines Alkylmono- und/oder Alkylpolyglukosids mit 8 bis 12 C-Atomen im Alkyl und 1 bis 6 Glucoseeinheiten,
c) bis 10 Gew.-% eines Maleinsäureanhydridadduktes an eine ungesättigte Fettsäure mit 12 bis 24 C-Atomen,
d) 10 bis 25 Gew.-% 2-Ethylhexansäure oder Isononansäure, und
e) 1 bis 30 Gew.-% Wasser besteht.

Der besondere Vorteil der Mischung liegt darin, daß sie eine klare Lösung darstellt, die ohne Phasentrennung mit starkem Alkali versetzt werden kann. Durch die Kombination der verwendeten Lösungsvermittler wird eine starke Schaumdämpfung bzw. Schaumarmut auch im Hinblick auf den Alkylglukosidgehalt erreicht.

Das erfindungsgemäße Konzentrat wird bei der praktischen Anwendung mit Wasser und Alkalimetallhydroxid versetzt zu einer Reinigungsformulierung, die 5 bis 30, bevorzugt 5 bis 20 Gew.-% erfindungsgemäßes Konzentrat, 10 bis 50, bevorzugt 20 bis 50 Gew.-% Natrium- oder Kaliumhydroxid und Rest zu 100 Gew.-% Wasser enthält. Bei der praktischen Anwendung für die maschinelle Wäsche werden von einer derartigen alkalischen Reinigungsformulierung 0,1 bis 10 g pro Liter Wasser zweckmäßigerweise verwendet.

Im einzelnen wird hierzu ausgeführt:

Als nichtionisches Tensid wird zweckmäßigerweise ein alkoxylierter Fettalkohol mit 8 bis 18 C-Atomen verwendet. Bevorzugt handelt es sich um solche mit 10 bis 16 C-Atomen. Es können auch Mischungen, beispielsweise von C₈/C₁₀-, C_{1O}/C₁₂-, C₁₃/C₁₅ oder C₁₆/C₁₈-Fettalkoholen, wie sie beispielsweise nach der Ziegler- oder Oxysynthese erhalten werden, vorliegen.

Davon sind besonders bevorzugt C₁₂/C₁₄- und C₁₃/C₁₅-Alkohole.

Die genannten Fettalkohole sind alkoxyliert mit 1 bis 12 Ethylenoxideinheiten (EO), bevorzugt 2 bis 10 EO, und zusätzlich mit 1 bis 6 Propylenoxid- (PO) oder 1 bis 3 Butylenoxideinheiten (BO). Die Alkoxydeinheiten können in statistischer Verteilung oder in Blöcken vorliegen.

Bevorzugt handelt es sich um Fettalkohole, die zunächst mit dem gesamten EO und anschließend dem gesamten PO oder BO umgesetzt worden sind. Diese Alkoxydblöcke können auch in umgekehrter Reihenfolge vorliegen.

Besonders geeignete in Blockform alkoxylierte Fettalkohole sind:
C₁₀-Fettalkohol mit 7 EO und 2 PO oder 1 BO,
C₁₃/C_{1S}-Fettalkohol mit 4 PO und 2 EO,
C_{13/}C_{1S}-Fettalkohol mit 4 bis 6 EO und 2 bis 4 PO oder
C16-Fettalkohol mit 4 EO und 5 PO.

In einer besonderen Ausführungsform können die endständigen OH-Gruppen verethert sein. Die bevorzugten Alkylreste sind Methyl, Ethyl oder Isopropyl.

Hierzu seien beispielhaft genannt die Methylether des C₁₃/C₁₅-Fettalkohols mit 6 EO und 3 PO oder 8 EO und 5 PO in Blockform.

Die bevorzugte Menge an nichtionischem Tensid beträgt 15 bis 20 Gew.-%.

Ganz besonders bevorzugt ist bei den Alkylmono- und Alkylpolyglukosiden ein Alkylrest mit 10 C-Atomen, d.h. n-Decyl. Das hervorzuhebende Alkylglukosid ist das n-Decylmonoglukosid, das von der Herstellung her einen gewissen Gehalt an Polyglukosiden mit bis zu 4 Glukoseeinheiten aufweist. Es handelt sich dabei um das handelsübliche n-Decylglukosid.

Die bevorzugte Menge an Alkylmono- und/oder Alkylpolyglukosid beträgt 40 bis 45 Gew.-%.

Erfindungsgemäß wird das Alkylglukosid, das auch Tensideigenschaften aufweist, als Lösungsvermittler kombiniert mit einem Maleinsäureanhydrid-Addukt an eine ungesättigte Fettsäure mit 12 bis 24, vorzugsweise 14 bis 18 C-Atomen, vorzugsweise im Molverhältnis 0,8 bis 1,2, wie sie gemäß der DE-OS 27 54 831 erhalten werden können, zusammen mit 2-Ethylhexansäure oder Isononansäure (3,5,5-Trimethylhexansäure) verwendet.

Als Beispiele für ungesättigte Fettsäuren als Addukt an Maleinsäureanhydrid seien an erster Stelle Ölsäure (cis-A-9,10-Octadecensäure] weiterhin Elaidinsäure, Lauroleinsäure und Myristoleinsäure genannt.

Das bevorzugte Addukt ist das Reaktionsprodukt aus Maleinsäureanhydrid und Ölsäure im Molverhältnis 0,8 bis 1,2, insbesondere 1 : 1.

Die bevorzugte Menge an Maleinsäureanhydrid-Addukt an eine ungesättigte Fettsäure in der erfindungsgemäßen Mischung liegt bei 1 bis 5 Gew.-%.

Die bevorzugte Menge an 2-Ethylhexansäure oder Isononansäure liegt bei 10 bis 15 Gew.-%.

Die anwendungstechnischen Prüfungen im Hinblick auf die Schaumprüfung nach DIN 53 902 und Schaumverhalten unter Eiweißbelastung liefern hervorragende Ergebnisse und wesentlich bessere Werte im Vergleich zur US-PS 4 240 921. Es sei erwähnt, daß die Reinigungswirkung im sog. Stärketest gegenüber mit Stärke angeschmutzten Tellern sehr gute Werte ergibt. Darüberhinaus ist das Korrosionsverhalten gegenüber Aluminium und Eisen günstiger im Vergleich zu einer Formulierung nach dem o.g. US-Patent.

### Beispiele

Teile sind Gewichtsteile

1. Zusammensetzung für ein erfindungsgemäßes Reinigungskonzentrat
45 Teile n-Decylglukosid (handelsübliches Produkt)
20 Teile C_{13/}C₁₅-Oxoalkohol mit 4 PO und 2 EO (in Blockform)
1,5 Teile Maleinsäureanhydridaddukt an Ölsäure, Molverhältnis 1 : 1
13,5 Teile 2-Ethylhexansäure
20 Teile Wasser.

Die Mischung wird hergestellt, indem man das Alkylglukosid in der Gesamtmenge Wasser löst und nacheinander die festen bzw. flüssigen übrigen Bestandteile unter Rühren zugibt. Man erhält eine klare Lösung.

Zur Weiterverarbeitung werden 5 Teile des Konzentrats gemäß Beispiel 1 mit 30 Teilen Natriumhydroxid (berechnet als 100 %) und 65 Teilen Wasser versetzt.

Anwendungstechnische Prüfungen
1. Die Schaumprüfung wird nach der Schlagmethode DIN 53 902/Blatt 1 durchgeführt. Hierzu werden 2 g der alkalischen Lösung nach Beispiel 1 auf 1 I Wasser verdünnt. Gemessen wird bei Durchführung der Prüfung die Schaumhöhe in ml Schaum.
2. Eine weitere Untersuchungsmethode ist die Prüfung des Schäumverhaltens in der Geschirrspülmaschine. Bestimmt werden die Umdrehungszahlen des Sprüharms pro Minute in einer Miele G 19. Die Umdrehungszahlen sind Mittelwerte über einen Zeitraum von 11 Minuten und zeigen die Schaumentwicklung, die man durch eine zusätzliche Eiweißverschmutzung (10 g gemischtes Hühnereiweiß pro 10 I Wasser) verstärkt.

Dabei bedeuten hohe Umdrehungszahlen niedrige Schaumwerte. Geprüft wird mit 20 g eines Gemisches aus 30 Teilen Reinigungskonzentrat gemäß Beispiel 1, 45 Teilen NaOH (50 %) und 25 Teilen Wasser in 10 I Wasser als Spülflotte sowie in 10 I 0,5 gew.%-iger Natronlauge. Die zusätzliche Prüfung in alkalischer Lösung wurde durchgeführt, weil derartige Lösungen in der Praxis verwendet werden.

Die Ergebnisse werden in der folgenden Tabelle zusammengefaßt. Dabei wird mit jeweils der gleichen Menge der alkalischen Reinigungsformulierung gemäß Beispiel 1 der US-PS 4 240 921 verglichen.

Die Ergebnisse belegen die Überlegenheit des erfindungsgemäßen alkalischen Konzentrates, in dem keinerlei Phasentrennung auftritt und in einer wesentlich geringeren Schaumentwicklung. Es war nicht vorhersehbar, daß in der speziellen Kombination solche günstigen Werte erreicht werden konnten.

## Patentansprüche

1. Flüssiges Reinigungskonzentrat für stark alkalische Reinigungsformulierungen, dadurch gekennzeichnet, daß es aus
a) 10 bis 25 Gew.-% eines Fettalkohols mit 8 bis 18 C-Atomen, der alkoxyliert ist mit 1 bis 12 Ethylenoxideinheiten und zusätzlich 1 bis 6 Propylenoxid- oder 1 bis 3 Butylenoxideinheiten und dessen endständige OH-Gruppe gegebenenfalls durch einen Alkylrest mit 1 bis 5 C-Atomen oder Allyl verethert ist,
b) 35 bis 50 Gew.-% eines Alkylmono- und/oder Alkylpolyglukosids mit 8 bis 12 C-Atomen im Alkyl und 1 bis 6 Glucoseeinheiten,
c) 1 bis 10 Gew.-% eines Maleinsäureanhydridadduktes an eine ungesättigte Fettsäure mit 12 bis 24 C-Atomen,
d) 10 bis 25 Gew.-% 2-Ethylhexansäure oder Isononansäure, und
e) 10 bis 30 Gew.-% Wasser besteht.

2. Verwendung des Reinigungskonzentrates nach Anspruch 1 zur Herstellung einer Reinigungsformulierung der Zusammensetzung 5 bis 30 Gew.-% Konzentrat, 10 bis 50 Gew.-% Natrium- oder Kaliumhydroxid und Rest zu 100 Gew.-% Wasser.

## Claims

1. A liquid detergent concentrate for a strongly alkaline detergent formulation, comprising
a) from 10 to 25 % by weight of a fatty alcohol of from 8 to 18 carbon atoms which has been alkoxylated with from 1 to 12 ethylene oxide units and additionally with from 1 to 6 propylene oxide or from 1 to 3 butylene oxide units and whose terminal OH group may have been etherified with alkyl of from 1 to 5 carbon atoms or with allyl,
b) from 35 to 50 % by weight of an alkylmonoglucoside and/or alkylpolyglucoside of from 8 to 12 carbon atoms in the alkyl and from 1 to 6 glucose units,
c) from 1 to 10 % by weight of a maleic anhydride adduct on an unsaturated fatty acid of from 12 to 24 carbon atoms,
d) from 10 to 25 % by weight of 2-ethylhexanoic acid or isononanoic acid, and
e) from 10 to 30 % by weight of water.

2. Use of the detergent concentrate as claimed in claim 1 for preparing a detergent formulation composed of from 5 to 30 % by weight of said concentrate, from 10 to 50 % by weight of sodium hydroxide or potassium hydroxide and ad 100 % by weight of water.

## Revendications

1. Concentré liquide de nettoyage pour des compositions de nettoyage fortement alcalines, caractérise en ce qu'il se compose de:
a) 10 à 25% en poids d'un alcool gras à 8 - 18 atomes de carbone qui est alcoxylé par 1 à 12 unités oxyde d'éthylene et, en plus, par 1 à 6 unités oxyde de propylène ou 1 à 3 unités oxyde de butylène et dont les groupements OH terminaux sont éventuellement éthérifiés par un radical alkyle à 1 - 5 atomes de carbone ou allyle,
b) 35 à 50% en poids d'un alkylmono- et/ou alkylpolyglucoside à 8 - 12 atomes de carbone dans le radical alkyle et 1 à 6 unités glucose,
c) 1 à 10% en poids d'un produit d'addition d'anhydride maléique sur un acide gras insaturé à 12 - 24 atomes de carbone,
d) 10 à 25 % en poids d'acide 2-éthylhexanoïque ou d'acide isononanoïque et
e) 10 à 30% en poids d'eau.

2. Utilisation du concentré de nettoyage selon la revendication 1 pour la préparation d'une composition de nettoyage formée de 5 à 30 % en poids de ce concentré et de 10 à 50 % en poids d'hydroxyde de sodium ou de potassium, le reste à 100 % en poids étant de l'eau.
